# EUROPÄISCHE PATENTSCHRIFT

(11) **EP 0 561 181 B1**
(45) Veröffentlichungstag und Bekanntmachung des Hinweises auf die Patenterteilung: **02.10.1996**
(21) Anmeldenummer: 93102819.5
(22) Anmeldetag: 24.02.1993
(51) Int. Cl.: C21C 5/46, F27B 3/19, F27D 3/15

(54) **Abstichrohr an einem Konverter oder Lichtbogenofen**
Tap pipe for a converter or an electric arc furnace
Tuyau de coulée dans un convertisseur ou un four à arc

(30) Priorität: 17.03.1992 DE 4208520
(43) Veröffentlichungstag der Anmeldung: 22.09.1993
(73) Patentinhaber: DIDIER-WERKE AG, 65189 Wiesbaden (DE)
(72) Erfinder: Rothfuss, Hans, W-6204 Taunusstein 1 (DE); Haubold, Günther, W-6630 Saarlouis (DE); Bach, Dieter, W-4130 Moers 2 (DE); Glasmacher, Werner, W-41 Duisburg 25 (DE); Stüsser, Dieter, W-41 Duisburg 29 (DE)
(74) Vertreter: Brückner, Raimund, Dipl.-Ing.

(56) Entgegenhaltungen:
- EP-A- 0 057 946
- EP-A- 0 414 308
- STAHL UND EISEN. Bd. 105, Nr. 14 , 22. Juli 1985 , DUSSELDORF DE Seiten 765 - 769 DIETRICH SUCKER ET AL. 'Strömungsuntersuchungen für schmelzmetallurgische Prpzesse'
- STAHL UND EISEN. Bd. 112, Nr. 6 , 15. Juni 1992 , DUSSELDORF DE Seiten 89 - 94 XP000278578 FRANZ-JOSEF FINGERHUT ET AL. 'Optimierte Abstichzeiten und hohe Feuerfeststandzeiten durch neues Konverterabstichsystem'
- G.Wahrig, Deutsches Wörterbuch, 1991 (Jubiläumsausgabe) Bertelsmann-Lexikonverlag, Gütersloh DE, seite 898
- STAHL UND EISEN. Bd. 105, Nr. 14 , 22. Juli 1985 , DUSSELDORF DE Seiten 765 - 769 DIETRICH SUCKER ET AL. 'Strömungsuntersuchungen für schmelzmetallurgische Prozesse'

## Beschreibung

Die Erfindung betrifft ein Abstichrohr für einen Konverter oder Lichtbogenofen, mit Durchflußquerschnitten, die in Höhe der Auslaufzone kleiner sind als in dem Konverter- bzw. Lichtbogenofen-Innenraum näheren Höhen.

Ein derartiges Abstichrohr ist in der EP 0 057 946 B1 beschrieben. Bei diesem verjüngen sich die Durchflußquerschnitte des Abstichrohrs gestuft von der dem Konverter nahen Einlaufzone zu der Auslaufzone des Abstichrohrs. Dadurch soll der Abstichkanal an die Strömungsverhältnisse des Abstichstrahls angepaßt sein.

Durch den Verschleiß des Abstichrohrs verringert sich dessen Strömungswiderstand. Dies hat zur Folge, daß sich die Abstechzeit, also die Zeit, in der der Konverter ausgehend von seiner maximalen Badspiegelhöhe bis zu seiner minimalen Badspiegelhöhe leerläuft, entsprechend ändert. Dies ist ungünstig, weil die jeweilige Abstechzeit die Temperatur, die die Schmelze im nachgeordneten Gefäß aufweist, beeinflußt. Bei längeren Abstechzeiten ergibt sich im nachgeordneten Gefäß eine niedrigere Schmelzentemperatur als bei kürzeren Abstechzeiten. Um daraus resultierende metallurgische Unregelm{ßigkeiten zu vermeiden, muß die Schmelze nachgeheizt werden. Dies bedingt einen beträchtlichen Energieeinsatz.

Aufgabe der Erfindung ist es, ein Abstichrohr der eingangs genannten Art so zu gestalten, daß dieses bei den mit ihm durchzuführenden Abstiche eine möglichst gleiche Abstechzeit aufweist.

Erfindungsgemäß ist obige Aufgabe bei einem Abstichrohr der eingangs genannten Art dadurch gelöst, daß die Durchflußquerschnitte in den verschiedenen Höhen des Abstichrohres, wenigstens in der Auslaufzone des Abstichrohres, etwa gleich den Querschnitten desjenigen Strömungsprofils der Schmelze in diesen Höhen ist, das sich bei einer vertikalen Strömung der Schmelze bei einem mittleren Badspiegel zwischen 30 % und 70 % der maximalen Badspiegelhöhe einstellt, entsprechend der Formel${\text{A}}_{\text{(x)}} {\text{= m/r(2gx)}}^{\text{1/2}}$ wobei
- A₍ₓ₎: der Strömungsquerschnitt in der Höhe x,
- m: der Massenstrom der Schmelze pro Zeiteinheit,
- r: die Dichte der Schmelze,
- g: die Erdbeschleunigung und
- x: die jeweilige Höhe ist.

Dadurch ist erreicht, daß das Durchflußprofil des Abstichrohres dem sich bei einem mittleren Badspiegel - zwischen 30 % und 70 % der maximalen Badspiegelhöhe - einstellenden Strömungsprofil der Schmelze angepaßt ist.

Entsprechend des hieraus errechenbaren Strömungsprofils der vertikalen Schmelzenströmung bei einem mittleren Badspiegel lassen sich dann die dem Strömungsprofil der Schmelze angepaßten, in den verschiedenen Höhen des Abstichrohres unterschiedlichen Durchflußquerschnitte ermitteln. Wenigstens in der Auslaufzone werden die Durchflußquerschnitte des Abstichrohrs dementsprechend bemessen.

Dadurch ist erreicht, daß das Abstichrohr, solange es für Abstiche gut ist, während dieser Abstiche eine ziemlich konstante Abstechzeit gewährleistet, wobei hier eine gegenüber dem Stand der Technik wesentlich verbesserte Konstanz der Abstechzeit während der Abstiche schon darin gesehen werden kann, wenn beispielsweise während 80 Abstichen durch das gleiche Abstichrohr sich die Abstechzeiten nur zwischen 3,5 min und 5,5 min ändern.

Die Durchflußquerschnitte des Abstichrohrs in der Auslaufzone an das Strömungsprofil anzupassen, kann genügen, da die Auslaufzone, wenigstens solange die Länge des Abstichrohrs nicht durch einen Verschleiß der Auskleidung des Konverters selbst reduziert ist, im wesentlichen die Abstechzeit bestimmt.

Vorteilhafte Ausgestaltungen der Erfindung ergeben sich aus den Unteransprüchen und der folgenden Beschreibung.

In der Zeichnung zeigen:
- Figur 1: einen Konverter in Ausgußstellung mit vertikaler Stellung seines Abstichrohres,
- Figur 2: eine gegenüber Figur 1 vergrößerte Teilansicht,
- Figur 3: eine Figur 2 entsprechende Ansicht eines dreiteiligen Abstichrohres bei einem noch nicht verschlissenen Konverter mit Schmelzen-Strömungsprofil bei maximaler Badspiegelhöhe,
- Figur 4: das Schmelzen-Strömungsprofil bei einer mittleren Badspiegelhöhe zwischen 30 % und 70 % der maximalen Badspiegelhöhe,
- Figur 5: ein dreiteiliges Abstichrohr für einen verschlissenen Konverter in einer Figur 3 entsprechenden Darstellung, wobei das Strömungsprofil bei maximaler Badspiegelhöhe mit durchgezogener Linie und das Strömungsprofil bei minimaler Badspiegelhöhe strich-doppelpunktiert angedeutet ist,
- Figur 6: ein Diagramm der Abstechzeiten über der Anzahl der Abstiche und
- Figur 7: die Intervalle der Auswechslung des Abstichrohres über den mit dem Konverter möglichen Abstichen bis zu dessen Erneuerung.

Ein Konverter 1 weist eine Auskleidung 2 auf, in der ein diesen überragendes Abstichrohr 3 sitzt. Zwischen dem Abstichrohr 3 und der Auskleidung 2 sind Zwischenschichten 4, 5 vorgesehen.

Wird der Konverter 1 um seine Achse 6 so geschwenkt, daß das Abstichrohr 3 vertikal steht, dann stellt sich im Konverter 1 eine maximale Badspiegelhöhe xm ein. Die Auslauföffnung 7 des Abstichrohrs 3 liegt dabei in der Höhe x2.

Bei noch unverschlissener Auskleidung 2 des Konverters 1 liegt die Einlauföffnung 8 des Abstichrohrs 3 in der Einlaufhöhe x1. Zwischen der Einlaufhöhe x1 und der Auslaufhöhe x2 besteht das Abstichrohr 3 mit einer Länge 11.

Ist die Auskleidung 2 infolge der Abstiche verschlissen, wie dies in Figur 2 durch die Verschleißlinie 9 dargestellt ist, dann ist damit auch das Abstichrohr 3 verschlissen, so daß seine jetzige Einlauföffnung 10 in der Einlaufhöhe x3 liegt, wobei das Abstichrohr 3 zwischen der Einlaufhöhe x3 und der Auslaufhöhe x2 nur noch die Länge 12 aufweist, die kleiner ist als die Länge 11.

Während eines Abstechens sinkt die Badspiegelhöhe. In einem mittleren Badspiegelniveau ergibt sich die Badspiegelhöhe x0, die bei 30 % bis 70 %, vorzugsweise 40 % bis 50 %, der maximalen Badspiegelhöhe xm über der minimalen Badspiegelhöhe xu liegt.

Das sich bei dieser mittleren Badspiegelhöhe xo - ohne das Abstichrohr 3 - einstellende Strömungsprofil So ist aus der oben genannten Formel für die verschiedenen Höhen zwischen der Einlaufhöhe x1 und der Auslaufhöhe x2 errechenbar. Entsprechend dieser Berechnung lassen sich die Durchflußquerschnitte A1, A3, A2 in den Höhen x1, x3, x2 und auch in den dazwischenliegenden Höhen in der Weise bemessen, daß sie den jeweils dortigen Querschnitten des Strömungsprofils So der Schmelze möglichst gleich sind.

Durch diese Anpassung der Durchflußquerschnitte an eine Schmelzenströmung aus mittlerer Badspiegelhöhe x0 ist erreicht, daß die Abstechzeiten während der mit einem Exemplar eines Abstichrohrs 3 möglichen Abstiche sich in engen Grenzen befinden, also möglichst gleich sind. Figur 6 stellt dies dar:

In Figur 6 ist eine maximale Abstechzeit To, mit beispielsweise 5,5 min und eine minimale Abstechzeit Tu mit etwa 3,5 min dargestellt. Zwischen diesen Abstechzeiten liegende Abstechzeiten sind metallurgisch unproblematisch.

In Figur 6 ist mit durchgezogener Linie der Verlauf der Abstechzeiten über 80 Abstiche bei der Verwendung eines der erfindungsgemäßen Abstichrohres gezeigt. Mit einem Exemplar des erfindungsgemäßen Abstichrohrs 3 sind also 80 Abstiche möglich, ohne daß die zwischen den Grenzen Tu und To zulässige Abstechzeit überschritten wird.

Zum Vergleich ist in Figur 6 mit "-o-o-o" der entsprechende Verlauf für einen Abstich durch ein zylindrisches Abstichrohr dargestellt. Dabei liegen die Abstechzeiten bei den anfänglichen Abstichen - bis etwa zum 10. Abstich - über der maximalen Abstechzeit To und unterschreiten dann schon etwa beim 50. Abstich die minimale Abstechzeit Tu. Außerdem ist zum Vergleich in Figur 6 auch die Kennlinie "-+-+-+" gezeigt, die den Verlauf bei einem gestuften bzw. bei einem rein konischen Abstichrohr nach dem Stand der Technik entspricht. Auch in diesem Fall liegt die Abstechzeit bei vielen anfänglichen Abstichen oberhalb der maximal zulässigen Abstechzeit To und dann schon etwa bei 65 Abstichen unterhalb der minimal zulässigen Abstechzeit Tu.

Figur 7 zeigt einen weiteren Vorteil der Erfindung. Dieser beruht darauf, daß bei dem erfindungsgemäßen Abstichrohr die erlaubte Abstechzeit über sehr viele Abstiche im wesentlichen gleich ist. In Figur 7 ist davon ausgegangen, daß nach etwa 800 Abstichen der Konverter 1 bzw. dessen Auskleidung 2 erneuert werden muß. Die dargestellten Linien entsprechen der Figur 6. Es ist ersichtlich, daß das erfindungsgemäße Abstichrohr 3 bei 800 Abstichen nur 9 mal ersetzt werden muß, wogegen ein übliches Abstichrohr mit rein zylindrischem Durchflußquerschnitt 17 mal und ein Abstichrohr mit gestuftem Querschnitt 13 mal während der 800 Abstiche erneuert werden müßte. Günstig ist auch, daß beim erfindungsgemäßen Abstichrohr 3 die Intervalle zwischen dem Auswechseln des Abstichrohrs 3 gleich sind und jeweils auf eine gleiche Anzahl von Abstichen, im Beispielsfalle 80 Abstiche festlegbar sind, so daß das Personal bis zur Erneuerung des Konverters 1 bzw. dessen Auskleidung 2 immer wieder nach einer gleichen Anzahl von Abstichen das Abstichrohr 3 erneuern kann, wogegen sich bei den Abstichrohren nach dem Stand der Technik diese Zeiträume laufend verkürzen, so daß das Personal bei einem mehr verschlissenen Konverter ein Abstichrohr nach dem Stand der Technik jeweils eher austauschen muß, als bei einem noch weniger verschlissenen Konverter.

Beim Ausführungsbeispiel nach den Figuren 3 bis 5 besteht das Abstichrohr 3 aus drei Bausteinen 11, 12, 13.

Der Baustein 11 bildet die Auslaufzone des Abstichrohres 3. Er ist in den Durchflußquerschnitten in seiner Höhe H1 so bemessen, wie dies dem Strömungsprofil So der Schmelze in dieser Höhe bei einer mittleren Badspiegelhöhe x0 bei einem freien Schmelzenaustritt entspricht (vgl. Figur 4).

Der die Einlaufzone des Abstichrohrs 3 bildende Baustein 12 ist in den verschiedenen Höhen seines Durchflußquerschnittes so bemessen, daß seine Durchflußquerschnitte über seine Höhe H2 dem sich bei einer minimalen bzw. unteren Badspiegelhöhe xu einstellenden Strömungsprofil (vgl. in Figur 5 doppelstrichpunktiert) entsprechen; und zwar dann, wenn die Auskleidung 2 des Konverters 1 soweit verbraucht ist, daß sich der Verschleiß der Verschleißlinie 9 angenähert hat.

Der Baustein 13 ist als Übergangsbaustein ausgebildet. Es stehen Übergangsbausteine 13 mit unterschiedlichen Höhen H3 zur Verfügung, wobei in jedem Fall der übergangsbaustein 13 so gestaltet ist, daß er strömungs-bzw. innenseitig einen möglichst glatten Obergang zwischen den Bausteinen 11, 12 bildet.

In den Figuren 3 und 5 sind jeweils abmessungsgleiche Bausteine 11 für die Auslaufzone und untereinander abmessungsgleiche Bausteine 12 für die Einlaufzone dargestellt. Lediglich die Bausteine 13 der Übergangszone sind unterschiedlich gestaltet. Die unterschiedliche Gestaltung der Bausteine 13 liegt in deren Höhe H3, die dem in Richtung der Verschleißlinie 9 fortschreitenden Verschleiß der Auskleidung 2 des Konverters 1 angepaßt ist. Für den Fall, daß wie im Beispiel nach Figur 7 für eine Konverterreise von 800 Abstichen neun Ersetzungen des Abstichrohres 3 vorgesehen sind, werden dementsprechend Übergangs-Bausteine 13 neun bzw. zehn verschiedener Längen H3 vorgesehen, die sich strömungsseitig möglichst stufenlos an die in allen Fällen gleichen Bausteine 11 bzw. 12 der Auslaufzone bzw. der Einlaufzone anschließen.

Dadurch ist mit einfachen Bausteinen eine Vereinfachung der Reparatur- bzw. Auswechselarbeiten des Abstichrohres 3 erreicht. Günstig ist diese Gestaltung auch, weil herstellerseitig vergleichsweise wenige und einfach herstellbare Bausteinformate genügen, um für eine Konverterreise die jeweils notwendigen Abstichrohre zur Verfügung zu stellen, die annähernd gleiche Abstechzeiten gewährleisten.

## Patentansprüche

1. Abstichrohr für einen Konverter oder Lichtbogenofen, mit Durchflußquerschnitten, die in Höhe der Auslaufzone kleiner sind als in dem Konverter- bzw. Lichtbogen-Innenraum näheren Höhen,
dadurch gekennzeichnet,
daß die Durchflußquerschnitte in den verschiedenen Höhen des Abstichrohres(3), wenigstens in der Auslaufzone(11) des Abstichrohres(3), möglichst gleich den Querschnitten desjenigen Strömungsprofils (So) der Schmelze in diesen Höhen ist, das sich bei einer vertikalen Strömung der Schmelze - ohne Abstichrohr - bei einem mittleren Badspiegel zwischen 30% und 70%, insbesondere zwischen 40% und 50%, der maximalen Badspiegelhöhe (xm) einstellt, entsprechend der Formel
A₍ₓ₎ = m/r (2gx)^{1/2},
wobei
A₍ₓ₎ der Strömungsquerschnitt in der Höhe x,
m der Massenstrom der Schmelze pro Zeiteinheit,
r die Dichte der Schmelze,
g die Erdbeschleunigung und
x die jeweilige Höle ist.

2. Abstichrohr nach Anspruch 1,
dadurch gekennzeichnet,
daß die Durchflußquerschnitte in den verschiedenen Höhen der Einlaufzone (12) des Abstichrohres(3) im wesentlichen gleich dem Querschnitt desjenigen Strömungsprofils(So) der Schmelze in diesen Höhen ist, das sich bei einer vertikalen Strömung der Schmelze bei einem Badspiegel zwischen 30% und 70%, insbesondere zwischen 40 und 50%, der maximalen Badspiegelhöhe (xm) und bei einer durch Verschleiß des Konverters (1) reduzierten Länge (12) des Abstichrohres(3) einstellt.

3. Abstichrohr nach Anspruch 1 oder 2,
dadurch gekennzeichnet,
daß das Abstichrohr aus drei Bausteinen(11,12,13) zusammengesetzt ist, in deren ersten (11) die Auslaufzone, in deren zweiten (12) die Einlaufzone und in deren dritten (13) die Übergangszone zwischen dem ersten und dem zweiten Baustein(11,12) liegt.

4. Absichrohr nach Anspruch 2 oder 3,
dadurch gekennzeichnet,
daß zwischen der Einlaufzone(12) und der Auslaufzone(ll) des Abstichrohres(3) eine diese glatt verbindende Übergangszone(13) vorgesehen ist, deren Länge dem nach mehreren Abstichen jeweiligen Verschleißzustand des Konverters (1) angepaßt ist.

## Claims

1. Tap pipe for a converter or electric arc furnace with flow cross-sections which are smaller at the height of the outlet zone than at heights closer to the converter or electric arc furnace, characterised in that the flow cross-sections at the different heights of the tap pipe (3), at least in the outlet zone (11) of the tap pipe (3), are as equal as possible to the cross-sections of that flow profile (So) of the molten metal at these heights which occurs with a vertical flow of the molten metal - without a tap pipe - at a medium liquid level of between 30% and 70%, particularly between 40% and 50%, of the maximum liquid level height (xm) in accordance with the formula
A₍ₓ₎ = m/r (2 gx)^{½},
whereby
A₍ₓ₎ is the flow cross-section at height x,
m is the mass flow of the molten metal per unit time,
r is the density of the molten metal,
g is the acceleration of gravity and
x is the height.

2. Tap pipe as claimed in Claim 1, characterised in that the flow cross-sections at the different heights of the inlet zone (12) of the tap pipe (3) is substantially equal to the cross-section of that flow profile (So) of the molten metal at these heights which occurs with a vertical flow of the melt at a liquid level between 30% and 70%, particularly between 40% and 50%, of the maximum liquid level height (xm) and with a length (12) of the tap pipe (3) which is reduced by wear of the converter (1).

3. Tap pipe as claimed in Claim 1 or 2, characterised in that the tap pipe is composed of three blocks (11, 12, 13), in the first (11) of which is the outlet zone, in the second (12) of which is the inlet zone and in the third (13) of which is the transition zone between the first and the second block (11, 12).

4. Tap pipe as claimed in Claim 2 or 3, characterised in that provided between the inlet zone (12) and the outlet zone (11) of the tap pipe (3) there is a transition zone (13) which smoothly connects them and whose length is matched to the state of wear of the converter after a plurality of tapping processes.

## Revendications

1. Tuyau de coulée dans un convertisseur ou dans un four à arc, avec des sections d'écoulement qui, à hauteur de la zone de sortie, sont plus faibles qu'à d'autres hauteurs plus proches de l'intérieur du convertisseur ou de l'intérieur de l'enceinte du four, caractérisé par le fait que les sections d'écoulement aux différentes hauteurs du tuyau de coulée (3), et au moins dans la zone de sortie (11) du tuyau de coulée (3), sont autant que possible égales aux sections du profil d'écoulement (So) du bain de fusion à ces hauteurs obtenu avec un écoulement vertical du bain de fusion - sans tuyau de coulée - avec un niveau de bain compris entre 30% et 70%, en particulier entre 40% et 50% du niveau maximal (xm) du bain de fusion, conformément à la formule${\text{A}}_{\text{(x)}} {\text{= m/r (2gx)}}^{\text{1/2}} \text{,}$ avec
A₍ₓ₎, la section d'écoulement à la hauteur x,
m, le débit massique du bain de fusion par unité de temps,
r, la densité du bain de fusion,
g, l'accélération de la pesanteur
x, la hauteur considérée,

2. Tuyau de coulée selon la revendication 1, caractérisé par le fait que les sections d'écoulement aux différentes hauteurs de la zone d'entrée (12) du tuyau de coulée (3) sont sensiblement égales à la section du profil d'écoulement (So) du bain de fusion à ces hauteurs obtenu avec un écoulement vertical du bain de fusion, avec un niveau de bain compris entre 30% et 70%, en particulier entre 40% et 50% du niveau maximal (xm) du bain de fusion et une longueur (12) du tuyau de coulée (3) diminuée par l'usure du convertisseur (1).

3. Tuyau de coulée selon la revendication 1 ou la revendication 2, caractérisé par le fait que le tuyau de coulée est composé de trois éléments (1 1, 12, 13), la zone de sortie se trouvant dans le premier élément (11), la zone d'entrée, dans le second élément (12) et la zone de transition entre les premier et deuxième éléments (11, 12), dans le troisième élément (13).

4. Tuyau de coulée selon la revendication 2 ou la revendication 3, caractérisé par le fait qu'il est prévu entre la zone d'entrée (12) et la zone de sortie (11) du tuyau de coulée (3) une zone de transition (13) dont la longueur est adaptée en fonction de l'état d'usure du convertisseur (1) après plusieurs opérations de coulée.
